# EUROPÄISCHE PATENTSCHRIFT

(11) **EP 2 022 911 B1**
(45) Veröffentlichungstag und Bekanntmachung des Hinweises auf die Patenterteilung: **27.01.2016**
(21) Anmeldenummer: 08104666.6
(22) Anmeldetag: 08.07.2008
(51) Int. Cl.: E04H 13/00, E02D 29/02

(54) **Bauwerk zur Aufbewahrung von Urnen und Beton-Fertigteil**
Structure for storing urns and concrete prefabricated part
Structure destinée au stockage d'urnes et pièce préfabriquée en béton

(30) Priorität: 04.08.2007 DE 102007036965
(43) Veröffentlichungstag der Anmeldung: 11.02.2009
(73) Patentinhaber: Herold, Andreas, 99425 Weimar-Taubach (DE)
(72) Erfinder: Herold, Andreas, 99425 Weimar-Taubach (DE)
(74) Vertreter: Liedtke, Markus

(56) Entgegenhaltungen:
- WO-A1-92/05318
- US-A- 4 671 706
- US-A- 5 765 269
- US-A1- 2002 144 471

## Beschreibung

Die Erfindung betrifft ein Bauwerk zur Aufbewahrung von Urnen.

Im Stand der Technik sind verschiedene Vorrichtungen zur Aufbewahrung von Urnen. Beispielsweise werden Urnen auf Friedhöfen in Form von ebenen Rasen oder ebenen Grabanlagen beigesetzt.

Nachteilig ist dabei, dass zur Aufbewahrung einer Vielzahl von Urnen eine entsprechend große Grundfläche erforderlich ist; je größer die Zahl der Urnen ist, desto größer ist die erforderliche Grundfläche.

Des Weiteren ist die Aufbewahrung von Urnen in Grüften bekannt; dabei werden die Urnen innerhalb der Grüfte beigesetzt.

Nachteilig ist dabei, dass zur Aufbewahrung einer Vielzahl von Urnen eine entsprechend große Gruft erforderlich ist; je größer die Zahl der Urnen ist, desto größer ist die erforderliche Grundfläche der Gruft.

Aus US 2002/144471 A1 ist ein Bauwerk zur Aufbewahrung von Urnen bekannt, welches ein begehbares räumliches Gebilde ist. An der Oberfläche des Bauwerks sind Aussparungen angeordnet, in welche Urnen einschiebbar sind. Die Oberfläche des Bauwerks wird zumindest teilweise aus Fertigteilen Das aus diesem Dokument bekannte Bauwerk weist die Merkmale des Oberbegriffes des Anspruchs 1 auf.

Ferner ist in US 4 671 706 A eine stapelbare Anordnung von Betonkörpern beschrieben. Die Betonkörper weisen eine langgestreckte Grundfläche auf, an der Seitenwände angebracht sind, welche an der Oberseite mit Kerben versehen sind, in denen darüber angeordnete Betonköper fixiert werden können.

Der Erfindung liegt die Aufgabe zu Grunde, eine gegenüber dem Stand der Technik verbesserte Vorrichtung zur Aufbewahrung von Urnen und ein verbessertes Beton-Fertigteil, insbesondere zur Verwendung in einem erfindungsgemäßen Bauwerk anzugeben.

Die Aufgabe wird erfindungsgemäß gelöst durch die Merkmalskombination gemäß Anspruch 1.

Vorteilhafte Ausgestaltungen der Erfindung sind Gegenstand der Unteransprüche.

Das erfindungsgemäße Bauwerk zur Aufbewahrung von Urnen ist als ein begehbares räumliches Gebilde ausgebildet, wobei an der Oberfläche dieses Bauwerks Aussparungen übereinander und nebeneinander angeordnet sind, in welche Urnen einschiebbar sind. Dadurch kann bei Ausnutzung einer bestimmten Grundfläche des Bauwerks eine gegenüber Friedhöfen mit üblichem Abstand zwischen einzelnen Urnen deutlich größere Anzahl von Urnen aufgenommen werden.

Die Erfindung sieht vor, dass die Oberfläche des Bauwerks zumindest teilweise aus Beton-Fertigteilen gebildet wird. Dadurch sind sehr große Bauwerke auf einfache Weise herstellbar und auf einfache Weise begrünbar. Vorzugsweise enthalten die Beton-Fertigteile jeweils wenigstens eine Rückverankerung zur Gewährleistung einer ausreichenden Standsicherheit. Diese Rückverankerungen sind besonders bevorzugt zur Einleitung von Kräften in Füllstoff, Erde oder sonstiges schüttbares Baumaterial geeignet, so dass auf einfache Weise analog zur Herstellung von steilen Böschungen Formsteine nach dem Prinzip der bewehrten Erde verankert werden. Damit sind sehr hohe gebäudeartige Bauwerke auf einfache Weise herstellbar. Besonders bevorzugt sind als Rückverankerungen Geokunststoffe angeordnet, so dass das Bauwerk zumindest bereichsweise nach dem System kunststoffbewehrter Erde ausgeführt werden kann.

Zumindest einige der Beton-Fertigteile weisen an ihrer luftseitigen Oberfläche eine Aussparung zum Einschieben von Gegenständen auf; dadurch können Aussparungen mit genormten Größen für genormte Urnen vorgehalten werden, so dass die Urnen sauber und sicher aufgenommen werden können. Vorzugsweise sind dazu die aufzunehmenden Urnen und die Aussparungen der Beton-Fertigteile zylinderförmig ausgebildet, wobei die Tiefe der Aussparungen besonders bevorzugt größer ist als die Länge der einzuschiebenden Urne. Luftseitig ist als Außenwandseite und optional als Innenwandseite zu verstehen.

Eine Ausgestaltung des erfindungsgemäßen Bauwerks sieht vor, dass sich dessen äußere Kontur nach oben vertikal verläuft, so dass vertikale Wände gebildet werden. Eine alternative Ausgestaltung des erfindungsgemäßen Verfahrens sieht vor, dass die äußere Kontur des Bauwerks sich nach oben verjüngt. Dadurch gelingen eine ansprechende Gestaltung und auf einfache Weise die Ermöglichung der Aufnahme einer besonders großen Anzahl von Urnen, ohne dass die Oberfläche des Bauwerks zur Aufnahme von Urnen vollständig ungenutzt bleibt. Nach einer Weiterbildung dieser Ausgestaltung des erfindungsgemäßen weist das Bauwerk zumindest abschnittsweise die Form einer Pyramide, eines Pyramidenstumpfes, eines Kegels oder eines Kegelstumpfes auf; damit wird die Oberfläche des Bauwerks im günstigsten Fall vollständig zur Aufnahme von Urnen genutzt, ohne dass eine ungenutzte obere Oberfläche verbleibt.

Eine andere Weiterbildung des erfindungsgemäßen Bauwerks sieht vor, dass dieses von außen begehbar ist. Begehbarkeit soll so verstanden werden, dass das Bauwerk sowohl ohne besondere Maßnahmen zu Fuß zu besteigen ist, wie beispielsweise über Treppen, als auch unter Verwendung von Aufzügen, Liften oder weiteren mechanischen Hilfsmitteln von Menschen betreten oder auf sonstige Weise erreicht werden kann, um Urnen in Aussparungen wie Löcher oder Vertiefungen einzuschieben oder einzulegen. Dabei ist vorteilhaft, dass nahezu jede oder tatsächlich jede Stelle der Oberfläche des Bauwerks zum Einschieben von Urnen nutzbar und erreichbar ist.

Eine andere Weiterbildung der Erfindung sieht vor, dass das Bauwerk von innen begehbar ist. Dadurch können auch innerhalb des Bauwerks weitere Aussparungen angeordnet werden, so dass die Anzahl aufnehmbarer Urnen weiter vergrößert werden kann. Vorzugsweise ist das Bauwerk dabei ein für den Aufenthalt von Menschen geeignetes Gebäude; das heißt dass das Bauwerk nicht nur zur Aufbewahrung von Urnen sondern auch zur Anordnung von Räumen wie Gedenkräumen nutzbar ist. Vorzugsweise sind die Aussparungen für die Urnen an einer inneren und an der äußeren Oberfläche des Bauwerks angeordnet, wodurch besonders viele Urnen aufgenommen werden können.

Besonders bevorzugt ist die Oberfläche des Bauwerks begrünbar, wodurch ein ansprechender optischer Eindruck erzielt wird, der einer Begrünung üblicher Friedhöfe angelehnt sein kann.

Eine andere Weiterbildung der Erfindung sieht vor, dass in dem Bauwerk ein begehbares Erdgeschoss und ein begehbares Untergeschoss angeordnet sind und dass Aussparungen zur Aufnahme von Urnen an den inneren Oberflächen im Erdgeschoss und im Untergeschoss sowie an der äußeren Oberfläche des Bauwerks angeordnet sind. Damit wird eine Grabstätte geschaffen, die mehrgeschossig ausgebildet ist und bezogen auf ihr Volumen eine sehr große Oberfläche mit einer Vielzahl von Aussparungen zur Aufbewahrung von Urnen aufweist. Vorzugsweise ist zusätzlich ein begehbares oberes Geschoss angeordnet, das mit einem inneren Aufzug erreichbar sein kann.

Das Beton-Fertigteil, das zur Verwendung in einem der vorab beschriebenen Bauwerke geeignet ist, weist eine Rückverankerung auf, die aus einem Geokunststoff gebildet ist. Dadurch ist das Beton-Fertigteile nach dem System bewehrter Erde dauerhaft verankerbar. Das Beton-Fertigteil weist an seiner in eingebauten Zustand luftseitigen Oberfläche erfindungsgemäß eine Aussparung zum Einschieben von Urnen auf. Diese Aussparung ist von der luftseitigen Oberfläche nach innen von oben nach unten geneigt ausgebildet. Dadurch gelingt es, dass Urnen, insbesondere standardisierte Urnen, nach ihrem Einführen in die Aussparung selbstständig zum Tiefpunkt der Aussparung gleiten oder rollen und sich nach Erreichen des Tiefpunktes in stabiler Lage befinden. Anschließend kann optional die mit der Urne bestückte Aussparung verfüllt werden, beispielsweise mit Beton, Mörtel oder Erde. Entscheidend ist, dass das Beton-Fertigteil ein Formstein ist, der sowohl statische als auch konstruktive Funktion hat: Dieser Formstein hat statische Trag- oder Stützfunktion und die konstruktive Funktion, als Aufbewahrungselement zu dienen.

Durch die Verwendung eines beschriebenen Bauwerks zur Aufbewahrung von Urnen gelingt die Nutzung der Erfindung als besonders effiziente Grabstätte, insbesondere für genormte Urnen. Durch eine alternative Verwendung eines beschriebenen Bauwerks zur Aufbewahrung von Gegenständen gelingt die Nutzung der Erfindung als besonders effizientes Aufbewahrungssystem, insbesondere für genormte Gegenstände.

Einige Ausführungsbeispiele der Erfindung werden im Folgenden anhand von Figuren näher erläutert.

Darin zeigen:
- Figur 1a: eine Schnittdarstellung einer ersten Ausführungsform eines erfindungsgemäßen Bauwerks,
- Figur 1b: einen zugehörigen Ausschnitt
- Figur 1c: eine vergrößerte Darstellung dieses Ausschnittes
- Figur 2: eine zu Figur 1a gehörige Draufsicht,
- Figur 3: drei Ausführungsformen von Fertigteilen für das erfindungsgemäße Bauwerk und
- Figur 4: perspektivische Ansichten alternativer Ausführungsformen des erfindungsgemäßen Bauwerks.

**Figur 1a** zeigt einen Vertikalschnitt durch ein erfindungsgemäßes Bauwerk 1, das als pyramidenförmiger Baukörper mit quadratischer Grundfläche ausgebildet ist. Die Kantenlänge der Grundfläche beträgt 30m, die Höhe der Pyramide beträgt ca. 32m. Das Gebäude umfasst ein Erdgeschoss 6, das über einen Eingang 6.1 zugänglich ist, ein Untergeschoss 7 sowie ein oberes Geschoss 8, welches mittels eines Aufzuges 9 mit dem Erdgeschoss 6 und dem Untergeschoss 7 verbunden ist. Die äußere Oberfläche der Pyramide wird in dem Bereich zwischen Geländeoberkante und - unterkante des oberen Geschosses 8 durch eine Vielzahl jeweils lagenweise angeordneter Fertigteil 3 gebildet. Die Fertigteile 3 sind aus Stahlbeton gefertigt und weisen eine Rückverankerung 4 auf, mit der sie in einem Erdkörper aus schüttbarem Material 5 verankert sind. Nicht nur die äußere Oberfläche der Pyramide, sondern auch die inneren Flächen, die die Begrenzung von Erdgeschoss 6 und Untergeschoss 7 bilden, sind unter Verwendung von Fertigteilen 3 hergestellt, wobei auch hier jedes Fertigteil 3 mit einer Rückverankerung 4 im Erdkörper 5 verankert ist. Die Außenwandkonstruktion des Erdgeschosses 6 ist dadurch faktisch durch einen befestigten Erdkörper gebildet, der beidseitig durch Fertigteile 3 aus Beton begrenzt wird. Dabei sind die Fertigteile 3 an den inneren Wänden von Erdgeschoss 6 und Untergeschoss 7 jeweils lagenweise unmitteilbar übereinander angeordnet, während die Fertigteile 3 für die äußere Oberfläche der Pyramide zwar ebenfalls lagenweise angeordnet sind, wobei jedoch zwischen den einzelnen Lagen von Fertigteilen 3 unter anderem Mutterboden 5.1 angeordnet ist. Die Anordnung des Mutterbodens 5.1 erfolgt insbesondere in dem unmittelbar oberflächennahen Bereich der äußeren Oberfläche der Pyramide.

Durch die Verwendung der Fertigteile 3 mit den Rückverankerungen 4, die in dem aufgeschütteten und lagenweise verdichteten Erdkörper 5 verankert sind, gelingt auf einfache Weise die Schaffung eines pyramidenförmigen Gebäudes mit der Höhe eines achtgeschossigen Hochhauses; dieses Gebäude ist an mehr als 50% seiner äußeren Oberfläche begrünbar und ermöglicht daher ein untypisches ästhetisches Erscheinungsbild. Das obere Geschoss 8 der Pyramide bildet den oberen Abschluss des lagenweise aufgeschütteten und verdichteten Erdkörpers 5, wobei das obere Geschoss 8 auf einer den Erdkörper 5 abdeckenden Stahlbetonblatte errichtet ist und die Pyramidenform aufnimmt; dazu ist eine Dachkonstruktion 10 angeordnet, die ihrerseits pyramidenförmig ausgebildet ist. An dieser Dachkonstruktion 10 sind Elemente zur Verschattung 11 angeordnet, die gleichzeitig als Regenschutz für die äußeren Bereiche des oberen Geschosses 8 dienen. An der äußeren Oberfläche der Pyramide ist eine Fahrschiene 12 angeordnet, mit der ein Lift 13 an der äußeren Oberfläche der Pyramide verfahrbar ist; mit diesem Lift 13 können Personen und Urnen 2 zu bestimmten Fertigteilen 3 transportiert werden, insbesondere um die jeweilige Urne in einer Aussparung 3.1 zu versenken.

Als besonders vorteilhaft hat sich erwiesen, im Bereich des Erdgeschosses 6 die Verankerungen 4 der Formsteine 3 der äußeren Oberfläche mit den Verankerungen 4 der Formsteine 3 der inneren Oberfläche des Erdgeschosses 6 überlappend auszubilden, weil dadurch Verschiebungen der so gesicherten Formsteine 3 in horizontaler Errichtung im wesentlichen verhindert werden; üblicherweise stellen sich bei vorbekannten Verankerungen von Formsteinen 3 mittels Rückverankerungen 4 in üblichen Erdkörpern bis zur Aktivierung der erforderlichen Rückverankerungskraft unerwünschte Verschiebungen der Fertigteile 3 in horizontaler Richtung ein. In dem Bereich der Pyramide oberhalb des Erdgeschosses 6 kann eine Verschiebung der Formsteine 3 in horizontaler Richtung dadurch wesentlich reduziert werden, dass die Verankerungen 4 von Formsteinen 3 jeweils gegenüberliegender Pyramidenseiten ebenfalls überlappend auf der jeweils zuletzt eingebauten Schicht schüttbaren Materials 5 überlappend verlegt werden.

Es ist sinnvoll, dass die Verankerungen 4 von Formsteinen 3 jeweils gegenüberliegender Seiten des Bauwerks ebenfalls überlappend auf der jeweils zuletzt eingebauten Schicht schüttbaren Materials 5 überlappend verlegt werden, insbesondere auch dann, wenn das erfindungsgemäße Bauwerk nicht pyramidenförmig ausgebildet ist. Dadurch kann die Verschiebung der Formsteine 3 in horizontaler Richtung für erfindungsgemäße, mit Fertigteilen errichtete Bauwerke beliebiger äußerer Gestalt wesentlich reduziert werden.

**Figur 1b** zeigt eine Vergrößerung der äußeren Oberfläche der Pyramide mit einzelnen Lagen von Fertigteilen 3, wobei jeweils hinter den Fertigteilen 3 Erde lagenweise als schüttbares Material 5 eingebracht wurde und lagenweise verdichtet wurde. Die in die Fertigteile 3 einbetonierten Rückverankerungen 4 sind zur besseren Übersicht hier nicht dargestellt. Zwischen den Fertigteilen 3 sind ebenfalls Schichten von schüttbarem Material 5 angeordnet, wobei im inneren Bereich der Pyramide übliche, verdichtbare Erde aufgeschüttet und lagenweise verdichtet wurde, während zwischen den einzelnen Lagen von Fertigteilen 3 Schotter 5.2 eingebaut und verdichtet wurde. Der Schotter 5.2 ist nicht nur gut verdichtbar, sondern auch sehr tragfähig und neigt unter Druckbeanspruchung kaum zur Deformation; dadurch wird eine vertikale Verformung im Bereich der äußeren Pyramidenfläche weitgehend verhindert. Im unmittelbar oberflächennahen Bereich der Lagen schüttbaren Materials 5, die zwischen den Fertigteilen 3 angeordnet sind, ist Mutterboden 5.1 angeordnet. Der Mutterboden 5.1 weist eine geringe Tragfähigkeit auf und dient insbesondere als Basis für eine Begrünung der Oberfläche der Pyramide.

**Figur 1c** zeigt eine weitere Vergrößerung von Figur 1b. Hier ist die Konstruktion dargestellt, mit der insbesondere die Schichten schüttbaren Materials 5 zwischen den Fertigteilen 3 eingebaut werden. Nach dem Einbau des unten dargestellten Fertigteils 3 wurde zunächst eine abgewinkelte Bewehrungsmatte 5.3 mit ihrem unteren Schenkel auf das Fertigteil 3 aufgestellt. Der vordere Schenkel der Bewehrungsmatte 3 ist entsprechend dem geplanten Neigungswinkel der Oberfläche der Pyramide abgewinkelt. Hinter diesem aufrechtem Schenkel der Bewehrungsmatte 5.3 ist eine engmaschige Lage eines Geokunststoffs 5.4 angeordnet; dieses Geokunststoff 5.4, welches von der Bewehrungsmatte 5.3 mechanisch gehalten wird, dient dazu, den hinter dem geplanten äußeren Oberflächenbereich der Pyramide aufgeschütteten Mutterboden 5.1 so zu fixieren, dass dieser nicht ausgespült werden kann. Nach dem Aufschütten des Mutterbodens 5.1, wobei entlang der äußeren Fläche der geplanten Pyramide ein im wesentlichen prismenförmiger Schüttkörper entsteht, wird zunächst im Bereich hinter dem unten dargestellten Fertigteil 3 oberhalb dieses Fertigteils 3 das schüttbare Material 5 aufgeschüttet; dabei stellt sich der als rechte Begrenzung dargestellte Schüttwinkel des schüttbaren Materials 5 ein. Anschließend wird zwischen dem schüttbaren Material 5 und dem aufgeschütteten Mutterboden 5.1 Schotter 5.2 aufgeschüttet; anschließend werden die aufgeschütteten Materialien 5, 5.1, 5.2, die bereits während der Aufschüttung lagenweise verdichtet wurden, endverdichtet. Die Aufschüttung des Schotters 5.2 zwischen dem unten dargestellten Fertigteil 3 und dem oben dargestellten Fertigteil 3 dient insbesondere dazu, zwischen den Fertigteilen in vertikaler Richtung eine gute Tragfähigkeit sicher zu stellen.

**Figur 2** zeigt eine schematische Draufsicht auf eine fertige Pyramide. Dabei sind die Grenzen zwischen Fertigteilen 3 und der begrünbaren Oberfläche 5.1 nicht dargestellt. Gezeigt sind hier die an den luftseitigen Oberflächen der Fertigteile 3 angeordneten Aussparungen 3.1, die zur Aufnahme von Urnen dienen. Die hier dargestellte Pyramide weist an ihrer Oberfläche insgesamt 372 Aussparungen auf. In der Draufsicht sind des Weiteren der Eingang 6.1 sowie der Aufzug 9 dargestellt, wobei der Aufzug 9 in der Draufsicht nicht sichtbar ist; seine Darstellung erfolgt hier zur Erläuterung seiner Lage im Grundriss.

**Figur 3a** zeigt in Seitenansicht sowie in Draufsicht das für die äußere Oberfläche der Pyramide verwendete Fertigteil 3 mit einer Aussparung 3.1. Die Aussparung 3.1 ist im Wesentlichen quaderförmig ausgebildet und im Winkel nach unten geneigt, damit in die Aussparung 3.1 eingelegte Urnen allein durch die Schwerkraft sicher fixiert sind. In das dargestellte Fertigteil 3 ist eine Rückverankerung 4 einbetoniert. Die Rückverankerung 4 ist mit einer Länge ausgebildet, die zur sicheren Verankerung im Erdkörper erforderlich ist. Alternativ ist es auch möglich, die in das Fertigteil 3 einbetonierte Rückverankerung 4 mit einer kurzen Länge auszubilden und eine weitere Rückverankerung mit der einbetonierten Rückverankerung kurzer Länge zu verbinden.

**Figur 3b** zeigt eine Seitenansicht und eine Unteransicht des in Figur 1a dargestellten Fertigteils 3 im Bereich der inneren Wand des Erdgeschosses 6. Der Neigungswinkel zwischen der inneren Oberfläche des Fertigteils 3 und der Vertikalen ist gleich dem entsprechendem Neigungswinkel des in Figur 3a und Figur 1a gezeigten Fertigteils 3. Die in dem hier gezeigten Fertigteil 3 angeordnete Aussparung 3.1 ist ebenfalls nach unten geneigt quaderförmig ausgebildet, damit auch in die Innenwand Urnen eingelegt werden können.

**Figur 3c** zeigt eine perspektivische Ansicht sowie eine Seitenansicht eines einzelnen Fertigteils 3, welches in Figur 1a im Bereich des Untergeschosses 7 verwendet wird. Das hier gezeigte Fertigteil 3 ist quaderförmig ausgebildet, so dass sich im Untergeschoss eine vertikale Wandfläche ergibt.

**Figur 4** zeigt zwei alternative Ausführungsformen des erfindungsgemäßen Bauwerks, wobei links eine Pyramide mit quadratischem Grundriss dargestellt ist. Vorzugsweise beträgt die Kantenlänge a etwa 30m und der Neigungswinkel a beträgt 65°, so dass die Höhe der vorzugsweise verwendeten Pyramide etwa 32,2 m beträgt. Es ist jedoch auch möglich, andere Neigungswinkel, zum Beispiel 50°, 55°, 60° oder 70° zu verwenden. Es ist auch möglich, andere Kantenlängen zu verwenden, insbesondere zwischen einer Länge von 10 m und 40 m. Rechts ist in Figur 4 eine weitere mögliche Ausführungsform des erfindungsgemäßen Bauwerks, nämlich ein Kreiskegel mit einem Radius r, einem Neigungswinkel β sowie der Kegelhöhe h gezeigt. Zur Herstellung eines im wesentlichen etwa kreiskegelförmigen Bauwerks ist es möglich, Fertigteile 3 zu verwenden, die eine ebene luftseitige Fläche aufweisen, so dass die Oberfläche des im wesentlichen etwa kreiskegelförmigen Bauwerks in kleinen Bereichen abschnittsweise eben ausgebildet ist. Für die Herstellung des erfindungsgemäßen Bauwerks in Form einer Pyramide ist es möglich, im Bereich der Kanten spezielle Fertigteile 3 zu verwenden, welche zwei luftseitig sich verschneidende Ebenen als äußere Oberflächen aufweisen.

Zur Herstellung des erfindungsgemäßen Bauwerks ist es möglich, benachbarte Fertigteile 3 miteinander zu verbinden, um horizontale Verschiebungen in jeweils einer Lage von Fertigteilen 3 im Wesentlichen zu verhindern.

### BEZUGSZEICHENLISTE

- 1: Bauwerk
- 2: Urne
- 3: Fertigteil
3.1 Aussparung
- 4: Rückverankerung
- 5: schüttbares Material
5.1 Mutterboden
5.2 Schotter
5.3 Bewehrungsmatte
5.4 Geokunststoff
- 6: Erdgeschoss
6.1 Eingang
6.2 Stahlbetondecke
- 7: Untergeschoss
- 8: Oberes Geschoss
- 9: Aufzug
- 10: Dach
- 11: Verschattung
- 12: Fahrschiene
- 13: Lift

- a: Kantenlänge der Grundfläche
- h: Höhe
- r: Radius

## Patentansprüche

1. Bauwerk (1) zur Aufbewahrung von Urnen (2), wobei das Bauwerk (1) ein begehbares räumliches Gebilde mit einer äusseren und optional einer inneren Oberfläche ist und dass an der äusseren und optional an der inneren Oberfläche des Bauwerks (1) Aussparungen (3.1) angeordnet sind, in welche Urnen (2) einschiebbar sind, **dadurch gekennzeichnet, dass** das Bauwerk (1) einen Erdkörper aufweist und dass die Oberfläche des Bauwerks (1) zumindest teilweise aus Beton-Fertigteilen (3) gebildet wird und dass wenigstens einige Beton-Fertigteile (3) jeweils wenigstens eine Rückverankerung (4) aufweisen, die im Erdkörper (4) verankert ist, wobei als Rückverankerung (4) Geokunststoffe (5.4) angeordnet sind und das Bauwerk (1) zumindest bereichsweise nach dem System kunststoffbewehrter Erde ausgeführt ist und zumindest einige der Beton-Fertigteile (3) an ihrer luftseitigen Oberfläche eine Aussparung (3.1) zum Einschieben von Urnen (2) aufweisen.

2. Bauwerk nach Anspruch 1, **dadurch gekennzeichnet, dass** sich ihre äußere Kontur nach oben verjüngt.

3. Bauwerk nach Anspruch 2, **dadurch gekennzeichnet, dass** das Bauwerk (1) zumindest abschnittsweise die Form einer Pyramide, eines Pyramidenstumpfes, eines Kegels oder eines Kegelstumpfes aufweist.

4. Bauwerk nach einem der vorhergehenden Ansprüche, **dadurch gekennzeichnet, dass** das Bauwerk (1) von außen begehbar ist.

5. Bauwerk nach einem der vorhergehenden Ansprüche, **dadurch gekennzeichnet, dass** das Bauwerk (1) von innen begehbar ist.

6. Bauwerk nach einem der vorhergehenden Ansprüche, **dadurch gekennzeichnet, dass** das Bauwerk (1) ein für den Aufenthalt von Menschen geeignetes Gebäude ist.

7. Bauwerk nach einem der vorhergehenden Ansprüche, **dadurch gekennzeichnet, dass** die Aussparungen an einer inneren und an der äußeren Oberfläche des Bauwerks (1) angeordnet sind.

8. Bauwerk nach einem der vorhergehenden Ansprüche, **dadurch gekennzeichnet, dass** die Oberfläche des Bauwerks (1) begrünbar ist.

9. Bauwerk nach einem der vorhergehenden Ansprüche, **dadurch gekennzeichnet, dass** in dem Bauwerk (1) ein begehbares Erdgeschoss (6) und ein begehbares Untergeschoss (7) angeordnet sind und dass Aussparungen zur Aufnahme von Urnen (2) an den inneren Oberflächen im Erdgeschoss (6) und im Untergeschoss (7) sowie an der äußeren Oberfläche des Bauwerks angeordnet sind, wobei die Aussparungen (3.1) von der Luftseite nach innen von oben nach unten geneigt ausgebildet sind.

10. Bauwerk nach Anspruch 9, **dadurch gekennzeichnet, dass** ein begehbares oberes Geschoss (8) angeordnet ist.

11. Bauwerk nach einem der vorhergehenden Ansprüche, **dadurch gekennzeichnet, dass** die Rückverankerungen (4) der Beton-Fertigteile (3) jeweils gegenüberliegender Seiten des Bauwerks (1) überlappend ausgebildet sind.

## Claims

1. Structure (1) for storing urns (2), wherein the structure (1) is an accessible three-dimensional structure having an outer and optionally an inner surface and wherein openings (3.1) into which urns (2) are insertable are arranged on the outer and optionally on the inner surface of the structure (1), **characterized in that** the structure (1) has an earth body and **in that** the surface of the structure (1) is at least partially formed from prefabricated concrete parts (3) and **in that** at least some prefabricated concrete parts (3) in each case have at least one back anchoring (4) which is anchored in the earth body (5), wherein geoplastics (5.4) are arranged as back anchoring (4) and the structure (1) is embodied at least in certain regions according to the system of plastics-reinforced earth and at least some of the prefabricated concrete parts (3) have on their airside surface an opening (3.1) for the insertion of urns (2).

2. Structure according to Claim 1, **characterized in that** its outer contour tapers upwardly.

3. Structure according to Claim 2, **characterized in that** the structure (1) has at least in certain portions the shape of a pyramid, a truncated pyramid, a cone or a truncated cone.

4. Structure according to one of the preceding claims, **characterized in that** the structure (1) is accessible from outside.

5. Structure according to one of the preceding claims, **characterized in that** the structure (1) is accessible from inside.

6. Structure according to one of the preceding claims, **characterized in that** the structure (1) is a building which is suitable for people to stop in.

7. Structure according to one of the preceding claims, **characterized in that** the openings are arranged on an inner surface and on the outer surface of the structure (1).

8. Structure according to one of the preceding claims, **characterized in that** greenery can be planted on the surface of the structure (1).

9. Structure according to one of the preceding claims, **characterized in that** an accessible ground floor (6) and an accessible basement (7) are arranged in the structure (1) and **in that** openings for receiving urns (2) are arranged on the inner surfaces in the ground floor (6) and in the basement (7) and also on the outer surface of the structure, wherein the openings (3.1) are designed to be inclined inwardly from top to bottom from the air side.

10. Structure according to Claim 9, **characterized in that** an accessible upper floor (8) is arranged.

11. Structure according to one of the preceding claims, **characterized in that** the back anchorings (4) of the prefabricated concrete parts (3) of in each case opposite sides of the structure (1) are designed in an overlapping manner.

## Revendications

1. Structure (1) destinée au stockage d'urnes (2), la structure (1) étant une structure tridimensionnelle praticable avec une surface extérieure et en option une surface intérieure, et des évidements (3.1) étant disposés au niveau de la surface extérieure et en option de la surface intérieure de la structure (1), dans lesquels évidements des urnes (2) peuvent être introduites, **caractérisée en ce que** la structure (1) présente un massif de terre et **en ce que** la surface de la structure (1) est formée au moins en partie à partir de pièces préfabriquées en béton (3) et **en ce qu'**au moins quelques pièces préfabriquées en béton (3) présentent à chaque fois au moins un ancrage arrière (4) qui est ancré dans le massif de terre (5), des géosynthétiques (5.4) étant prévus en tant qu'ancrage arrière (4), et la structure (1) étant réalisée au moins en partie selon le système de terre armée par synthétiques et au moins certaines des pièces préfabriquées en béton (3) présentant, au niveau de leur surface du côté de l'air, un évidement (3.1) pour l'introduction d'urnes (2).

2. Structure selon la revendication 1, **caractérisée en ce que** son contour extérieur se rétrécit vers le haut.

3. Structure selon la revendication 2, **caractérisée en ce que** la structure (1) présente au moins en partie la forme d'une pyramide, d'une pyramide tronquée, d'un cône ou d'un cône tronqué.

4. Structure selon l'une quelconque des revendications précédentes, **caractérisée en ce que** la structure (1) est praticable depuis l'extérieur.

5. Structure selon l'une quelconque des revendications précédentes, **caractérisée en ce que** la structure (1) est praticable depuis l'intérieur.

6. Structure selon l'une quelconque des revendications précédentes, **caractérisée en ce que** la structure (1) est un bâtiment approprié pour le séjour de personnes.

7. Structure selon l'une quelconque des revendications précédentes, **caractérisée en ce que** les évidements sont disposés au niveau d'une surface intérieure et au niveau de la surface extérieure de la structure (1).

8. Structure selon l'une quelconque des revendications précédentes, **caractérisée en ce que** la surface de la structure (1) peut être plantée de végétation.

9. Structure selon l'une quelconque des revendications précédentes, **caractérisée en ce qu'**un rez-de-chaussée praticable (6) et un sous-sol praticable (7) sont disposés dans la structure (1) et **en ce que** des évidements pour recevoir des urnes (2) sont disposés au niveau des surfaces intérieures dans le rez-de-chaussée (6) et dans le sous-sol (7) ainsi qu'au niveau de la surface extérieure de la structure, les évidements (3.1) étant réalisés de manière inclinée de haut en bas depuis le côté de l'air vers l'intérieur.

10. Structure selon la revendication 9, **caractérisée en ce qu'**un étage supérieur praticable (8) est prévu.

11. Structure selon l'une quelconque des revendications précédentes, **caractérisée en ce que** les ancrages arrière (4) des pièces préfabriquées en béton (3) de côtés opposés respectifs de la structure (1) sont réalisés en chevauchement.
